# FASCICULE DE BREVET EUROPEEN

(11) **EP 1 029 958 B1**
(45) Date de publication et mention de la délivrance du brevet: **02.05.2003**
(21) Numéro de dépôt: 00440046.1
(22) Date de dépôt: 16.02.2000
(51) Int. Cl.: D01H 1/241

(54) **Dispositif de commande des ailettes et des bobines, en particulier pour banc à broches pour fibres longues**
Antriebsvorrichtung für Flügel und Vorgarnspindel, insbesondere für lange Faser verarbeitende Vorspinnmaschinen
Driving apparatus for flyer and bobbin spindles, in particular for a flyer roverprocessing long staple fibres

(30) Priorité: 17.02.1999 FR 9902042
(43) Date de publication de la demande: 23.08.2000
(73) Titulaire: N. SCHLUMBERGER ET CIE, S.A., F-68500 Guebwiller (FR)
(72) Inventeur:
(74) Mandataire: Nuss, Pierre

(56) Documents cités:
- EP-A- 0 442 066
- EP-A- 0 455 254
- EP-A- 0 765 956
- DE-A- 3 622 215
- PATENT ABSTRACTS OF JAPAN vol. 12, no. 316 (C-524), 26 août 1988 (1988-08-26) & JP 63 085124 A (TOYOTA AUTOM LOOM WORKS LTD), 15 avril 1988 (1988-04-15)

## Description

La présente invention concerne le domaine de l'industrie textile, en particulier les bancs à broches pour fibres longues et a pour objet un dispositif de commande des ailettes et des bobines d'un tel banc à broches.

Actuellement, sur les bancs à broches existants, la commande des ailettes et des bobines est réalisée par l'intermédiaire d'arbres longitudinaux entraînant lesdites bobines et ailettes, par ensembles ou sections, généralement de seize, pour chaque section ou ensemble, au moyen d'un couple de pignons coniques de renvoi d'angle d'arbres verticaux, qui entraînent à leur tour, par l'intermédiaire de pignons et de courroies crantées des groupes d'ailettes et de bobines. Un tel mode de réalisation est notamment connu par DE-U-70 46 263.

La formation d'une bobine de banc à broches est réalisée par un renvidage de la mèche du type à spires juxtaposées, de manière à réaliser une première couche, une couche suivante étant superposée sur la précédente et la course de renvidage étant réduite à chaque changement de couche pour obtenir une bobine à double tronc conique, la tension de la mèche renvidée devant être maintenue à une valeur constante.

A cet effet, la vitesse des ailettes étant fixée à une valeur constante, il convient, pour maintenir une tension constante de la mèche, quelle que soit la couche considérée, c'est-à-dire quel que soit le diamètre de la bobine, de réduire, à chaque changement de couche, la vitesse des bobines de façon à conserver une vitesse de renvidage constante.

Actuellement, un moteur principal de forte puissance entraîne, par l'intermédiaire d'ensembles poulies-courroies, arbres, cônes et courroie, à la fois les ailettes, dont la vitesse est constante, et les bobines, dont la vitesse est variable.

Cette variation de vitesse des bobines est obtenue mécaniquement, l'arbre de commande des bobines recevant, par l'intermédiaire d'un différentiel, un mouvement de rotation qui est la composante de la vitesse constante provenant du moteur principal et de la vitesse variable provenant du variateur à cônes et courroie. Par ailleurs, ce dernier variateur entraîne le déplacement vertical du chariot porte-bobines.

Ces dispositifs de commande connus mettent, cependant, en oeuvre un grand nombre d'éléments mécaniques, dont le coût de fabrication et d'assemblage est élevé et qui, pour des raisons de fiabilité de fonctionnement nécessitent un entretien et une lubrification réguliers.

On connaît également, par EP-A-0 455 254 un dispositif de commande des ailettes et des bobines pour banc à broches pour fibres longues, comportant des sections de pignons de commande d'ailettes et des sections de pignons de commande de bobines, ces sections étant reliées à un dispositif de commande et étant pourvues chacune d'un moyen d'entraînement individuel sous forme de moteurs individuels.

Cependant, un tel dispositif présente toujours un nombre élevé d'éléments mécaniques et son réglage reste complexe et donc relativement long.

La présente invention a pour but de pallier les inconvénients des dispositifs existants en proposant un dispositif de commande des ailettes et des bobines, en particulier pour banc à broches pour fibres longues, permettant de réduire le nombre des éléments mécaniques et de simplifier le réglage d'un tel banc et donc la durée de ce réglage.

À cet effet, le dispositif de commande des ailettes et des bobines, en particulier pour banc à broches pour fibres longues, comportant des sections de pignons de commande d'ailettes, appelées sections d'ailettes et des sections de pignons de commande de bobines, appelées sections de bobines, ces sections étant reliées à un dispositif de commande, chaque section d'ailettes et chaque section de bobines étant pourvues d'un moyen d'entraînement individuel sous forme de moteurs individuels, est caractérisé en ce que les ailettes et les bobines de chaque groupe sont au moins par trois et sont reliées entre-elles par l'intermédiaire de courroies respectives et en ce que chaque moteur individuel entraîne, par l'intermédiaire de deux courroies d'entraînement, deux groupes contigus d'ailettes, respectivement de bobines , non reliés entre eux par leurs courroies de liaison respectives.

L'invention sera mieux comprise, grâce à la description ci-après, qui se rapporte à des modes de réalisation préférés, donnés à titre d'exemples non limitatifs, et expliqués avec référence aux dessins schématiques annexés, dans lesquels :
la figure 1 est une vue en plan du dispositif de commande conforme à l'invention, avec représentation décalée des sections de bobines par rapport aux sections d'ailettes, et
les figures 2 à 7 sont des vues analogues à celle de la figure 1 de différentes variantes de réalisation de l'invention.

La figure 1 des dessins annexés représente, à titre d'exemple, un banc à broches pour fibres longues qui comporte des sections 1 de pignons 2 de commande d'ailettes, désignées ci-après sections 1 d'ailettes 2, et des sections 3 de pignons 4 de commande de bobines, désignées ci-après sections 3 de bobines 4, ces sections étant reliées à un dispositif de commande. Pour une meilleure compréhension, les sections 1 d'ailettes 2, qui sont dans un même plan vertical que les sections 3 de bobines 4, sont représentées décalées par rapport à ces dernières.

Chaque section 1 d'ailettes 2 et chaque section 3 de bobines 4 sont pourvues d'un moyen d'entraînement individuel 5, respectivement 6 sous forme de moteurs individuels.

Conformément à l'invention, les ailettes 2 et les bobines 4 de chaque groupe sont au moins par trois et sont reliées entre-elles par l'intermédiaire de courroies 9 et 10 respectives et chaque moteur individuel 5 ou 6 entraîne, par l'intermédiaire de deux courroies d'entraînement 7, respectivement 8, deux groupes contigus d'ailettes 2, respectivement de bobines 4, non reliés entre eux par leurs courroies de liaison respectives 9 et 10.

Les moyens d'entraînement individuel 5, respectivement 6, sont avantageusement des moteurs individuels entraînant, chacun par l'intermédiaire d'au moins une courroie d'entraînement 7, respectivement 8, au moins un groupe d'ailettes 2, respectivement de bobines 4. Les ailettes 2 et les bobines 4 de chaque groupe sont avantageusement au moins par trois et sont reliées entre-elles par l'intermédiaire de courroies 9 et 10 respectives.

De préférence, et comme le montrent les dessins annexés, chaque moteur individuel 5 ou 6 entraîne deux groupes d'ailettes 2 ou de bobines 4 par l'intermédiaire des courroies de liaison 7 ou 8. Ainsi, une ailette 2 et une bobine 4 de chaque groupe sont communes à deux groupes contigus et sont reliées aux courroies de liaison respectives 9 et 10 des deux groupes et, de proche en proche, tous les groupes d'ailettes 2 et de bobines 4 sont reliés entre-eux, de sorte que l'entraînement de l'ensemble des ailettes 2 et des bobines 4 est assuré. De préférence, lorsqu'une ou deux courroies de liaison 7 et 8 entraînent au moins deux groupes d'ailettes 2, respectivement de bobines 4, cesdits groupes contigus d'ailettes 2 et de bobines 4 ne sont pas reliés entre-eux par leurs courroies de liaison respectives 9 et 10. Chaque section 1 d'ailettes 2 et chaque section 3 de bobines 4 sont préférentiellement constituées par seize ailettes et par seize bobines.

Conformément à une caractéristique de l'invention, les vitesses de rotation des ailettes 2 et des bobines 4 de chaque section 1 et 3 sont synchronisées entre-elles par l'intermédiaire d'un dispositif 11 de synchronisation mécanique et/ou électronique.

Selon un premier mode de réalisation de l'invention, et comme le montre la figure 1 des dessins annexés, le dispositif de synchronisation 11 peut être constitué par une courroie 12 de liaison des sections 1 d'ailettes 2 entre-elles et par un arbre de liaison longitudinal 13 reliant entre-eux les extrémités des axes des moteurs 6 d'entraînement de chaque section 3 de bobines 4.

La figure 2 des dessins annexés représente une variante de réalisation de l'invention, dans laquelle la partie du dispositif de synchronisation 11 relative à la liaison des sections 1 d'ailettes 2 entre-elles est constituée par la courroie de liaison 9 du groupe d'ailettes 2 d'extrémité d'une section 1, éventuellement avec interposition d'un tendeur 14.

La figure 3 représente une variante de réalisation de l'invention, dans laquelle le dispositif de synchronisation 11 est constitué par un arbre longitudinal 15 de liaison des axes des moteurs 5 d'entraînement de chaque section 1 d'ailettes 2 et par une courroie 16 de liaison des sections 3 de bobines 4. Conformément à une variante de réalisation, non représentée aux dessins annexés, les sections 3 de bobines 4 peuvent également être reliées entre-elles par l'intermédiaire de la courroie de liaison 10 du groupe de bobines 4 d'extrémité d'une section 3, éventuellement avec interposition d'un tendeur.

Conformément à une autre variante de réalisation de l'invention, et comme le montre la figure 4 des dessins annexés, le dispositif de synchronisation 11 est constitué par deux courroies 17 et 18 reliant respectivement les sections 1 d'ailettes 2 et les sections 3 de bobines 4 entre-elles.

Selon une variante à ce dernier mode de réalisation, non représentée aux dessins annexés, les sections 1 d'ailettes 2, respectivement les sections 3 de bobines 4, peuvent également être reliées entre elles par l'intermédiaire de la courroie de liaison respective 9 ou 10 du groupe d'ailettes 2 ou de bobines 4 d'extrémité d'une section 1 ou 3, éventuellement avec interposition d'un tendeur, lesdites courroies de liaison 9 et 10 formant le dispositif de synchronisation 11.

Il est également possible de réaliser le dispositif de synchronisation 11 sous forme d'arbres de liaison longitudinaux 19 et 20 reliant respectivement les axes des moteurs 5 et 6 d'entraînement des sections 1 d'ailettes 2 et 3 de bobines 4 (figure 5). Une autre variante de réalisation de l'invention, représentée à la figure 6 des dessins annexés prévoit que le dispositif de synchronisation 11 est constitué par des arbres de liaison longitudinaux 21 et 22 disposés entre des renvois d'angle coopérant avec les axes des moteurs respectifs 5 et 6 d'entraînement des sections 1 et 3 d'ailettes 2 et de bobines 4. Dans une telle construction, les moteurs d'entraînement 5 et 6 sont montés sur les bancs à broches avec une disposition verticale de leur axe.

En variante à ce mode de réalisation, non représentée aux dessins annexés, le dispositif de synchronisation 11 peut aussi être constitué par au moins une courroie de liaison disposée entre les moteurs respectifs 5 et 6 d'entraînement des sections 1 d'ailettes 2 et des sections 3 de bobines 4. Dans un tel mode de réalisation, les axes des moteurs 5 et 6 sont également verticaux.

Selon une autre caractéristique de l'invention, représentée à la figure 7 des dessins annexés, il est également possible de réaliser le dispositif de synchronisation 11 sous forme d'un dispositif électronique constitué par une centrale de commande 23 et par des variateurs électroniques de vitesse 24 asservis par ladite centrale de commande et affectés chacun à un ou à plusieurs moteurs 5, respectivement 6 d'entraînement des sections 1 d'ailettes 2, respectivement 3 de bobines 4. Ainsi, la vitesse des bobines 4 peut être asservie de manière très précise à celle des ailettes 2, de façon à maintenir une tension prédéterminée de renvidage de la mèche. De même, les vitesses de rotation des moteurs 5 et 6 de commande des ailettes 2, respectivement des bobines 4 peuvent être réglées à des valeurs parfaitement égales.

Le dispositif de commande des ailettes et des bobines d'un banc à broches pour fibres longues conforme à l'invention permet, par rapport aux bancs à broches connus à ce jour, de supprimer et de remplacer un grand nombre d'éléments mécaniques par des composants électriques. Il en résulte que l'entretien et la lubrification réguliers, nécessaires pour des raisons de fiabilité de fonctionnement de chaque élément mécanique de transmission, peuvent être supprimés et que le coût de fabrication et d'assemblage correspondant, afférent à des montages de précision requis pour assurer une transmission mécanique de qualité, peut également être considérablement réduit.

Un autre avantage de l'invention réside dans la modularité de la commande des bobines 4 et des ailettes 2, ce qui permet d'adapter à moindre coût la longueur de la machine à la demande de l'utilisateur. Ceci est notamment possible du fait que chaque module est composé des mêmes pièces et dispose du même nombre de bobines 4 et d'ailettes 2. Le banc à broches pouvant être équipé au choix de plusieurs modules, le nombre de références de pièces à gérer peut, de ce fait, être réduit en correspondance.

En outre, un pilotage d'un banc à broches par une électronique de commande permet un agrément d'utilisation et de réglage. En effet, la durée de réglage des paramètres de formation de la bobine est réduite et le changement de ces paramètres peut être exécuté électroniquement sans changement de pignons.

Bien entendu, l'invention n'est pas limitée aux modes de réalisation décrits et représentés aux dessins annexés. Des modifications restent possibles, notamment du point de vue de la constitution des divers éléments ou par substitution d'équivalents techniques, sans sortir pour autant du domaine de protection de l'invention.

## Revendications

1. Dispositif de commande des ailettes et des bobines, en particulier pour banc à broches pour fibres longues, comportant des sections (1) de pignons (2) de commande d'ailettes, appelées sections (1) d'ailettes (2) et des sections (3) de pignons (4) de commande de bobines, appelées sections (3) de bobines (4), ces sections étant reliées à un dispositif de commande, chaque section (1) d'ailettes (2) et chaque section (3) de bobines (4) étant pourvues d'un moyen d'entraînement individuel (5, respectivement 6) sous forme de moteurs individuels, **caractérisé en ce que** les ailettes (2) et les bobines (4) de chaque groupe sont au moins par trois et sont reliées entre-elles par l'intermédiaire de courroies (9 et 10) respectives et **en ce que** chaque moteur individuel (5 ou 6) entraîne, par l'intermédiaire de deux courroies d'entraînement (7, respectivement 8), deux groupes contigus d'ailettes (2), respectivement de bobines (4), non reliés entre eux par leurs courroies de liaison respectives (9 et 10).

2. Dispositif de commande, suivant la revendication 1, **caractérisé en ce qu'**il est pourvu d'un dispositif (11) de synchronisation mécanique et/ou électronique des vitesses de rotation des ailettes (2) et des bobines (4) de chaque section (1 et 3).

3. Dispositif de commande, suivant la revendication 2, **caractérisé en ce que** le dispositif de synchronisation (11) est constitué par une courroie (12) de liaison des sections (1) d'ailettes (2) entre-elles et par un arbre de liaison longitudinal (13) reliant entre-eux les extrémités des axes des moteurs (6) d'entraînement de chaque section (3) de bobines (4).

4. Dispositif de commande, suivant la revendication 3, **caractérisé en ce que** la partie du dispositif de synchronisation (11) relative à la liaison des sections (1) d'ailettes (2) entre-elles est constituée par la courroie de liaison (9) du groupe d'ailettes (2) d'extrémité d'une section (1), éventuellement avec interposition d'un tendeur (14).

5. Dispositif de commande, suivant la revendication 2, **caractérisé en ce que** le dispositif de synchronisation (11) est constitué par un arbre longitudinal (15) de liaison des axes des moteurs (5) d'entraînement de chaque section (1) d'ailettes (2) et par une courroie (16) de liaison des sections (3) de bobines (4).

6. Dispositif de commande, suivant la revendication 5, **caractérisé en ce que** les sections (3) de bobines (4) sont reliées entre-elles par l'intermédiaire de la courroie de liaison (10) du groupe de bobines (4) d'extrémité d'une section (3), éventuellement avec interposition d'un tendeur.

7. Dispositif de commande, suivant la revendication 2, **caractérisé en ce que** le dispositif de synchronisation (11) est constitué par deux courroies (17 et 18) reliant respectivement les sections (1) d'ailettes (2) et les sections (3) de bobines (4) entre-elles.

8. Dispositif de commande, suivant la revendication 2, **caractérisé en ce que** les sections (1) d'ailettes (2), respectivement les sections (3) de bobines (4), sont reliées entre elles par l'intermédiaire de la courroie de liaison respective (9 ou 10) du groupe d'ailettes (2) ou de bobines (4) d'extrémité d'une section (1 ou 3), éventuellement avec interposition d'un tendeur, lesdites courroies de liaison (9 et 10) formant le dispositif de synchronisation (11).

9. Dispositif de commande, suivant la revendication 2, **caractérisé en ce que** le dispositif de synchronisation (11) est sous forme d'arbres de liaison longitudinaux (19 et 20) reliant respectivement les axes des moteurs (5 et 6) d'entraînement des sections (1 et 3) d'ailettes (2) et de bobines (4).

10. Dispositif de commande, suivant la revendication 2, **caractérisé en ce que** le dispositif de synchronisation (11) est constitué par des arbres de liaison longitudinaux (21 et 22) disposés entre des renvois d'angle coopérant avec les axes des moteurs respectifs (5 et 6) d'entraînement des sections (1 et 3) d'ailettes (2) et de bobines (4).

11. Dispositif de commande, suivant la revendication 2, **caractérisé en ce que** le dispositif de synchronisation (11) est sous forme d'un dispositif électronique constitué par une centrale de commande (23) et par des variateurs électroniques de vitesse (24) asservis par ladite centrale de commande et affectés chacun à un ou à plusieurs moteurs (5, respectivement 6) d'entraînement des sections (1, respectivement 3) d'ailettes (2) et de bobines (4).

## Patentansprüche

1. Antriebseinrichtung für Flyer und Spulen, insbesondere für Spindelspulenbänke für lange Fasern, mit Sektionen (1) mit Antriebsrädern (2) für die Flyer, die Flyer (1)-Sektionen (1) genannt werden, und mit Sektionen (3) mit Antriebsrädern (4) für Spulen, die Spulen (4)-Sektionen (3) genannt werden, wobei diese Sektionen mit einem Antrieb verbunden sind, wobei jede Flyer (2)-Sektion (1) und jede Spulen (4)-Sektion (2) mit einem Einzelantrieb (5 bzw. 6) in Form eines individuellen Motors versehen ist, **dadurch gekennzeichnet, dass** die Flyer (2) und die Spulen (4) jeder Gruppe zumindest eine Dreiergruppe darstellen und untereinander jeweils über einen Riemen (9 und 10) verbunden sind und dass jeder der individuellen Motoren (5 oder 6) über zwei Antriebsriemen (7 bzw. 8) zwei benachbarte Gruppen von Flyern (2) bzw. Spulen (4) antreiben, die unter sich nicht durch die ihnen jeweils zugeordneten Verbindungsriemen (9 und 10) miteinander verbunden sind.

2. Antriebseinrichtung nach Anspruch 1, **dadurch gekennzeichnet, dass** eine Einrichtung (11) vorgesehen ist, welche die Drehgeschwindigkeiten der Flyer (2) und der Spulen (4) jeder Sektion (1 und 3) auf mechanische und/oder elektronische Weise synchronisiert.

3. Antriebsanrichtung nach Anspruch 2, **dadurch gekennzeichnet, dass** die Synchronisiereinrichtung (11) gebildet ist durch einen Riemen (12), der die Flyer (2)-Sektionen (1) untereinander verbindet, und durch eine longitudinale Verbindungswelle (13), welche die Enden der Achsen der Motoren (6), welche jede der Spulen (4)-Sektionen (3) antreiben, an ihren Enden miteinander verbindet.

4. Antriebseinrichtung nach Anspruch 3, **dadurch gekennzeichnet, dass** der Teil der Synchronisiereinrichtung (11), der dazu dient, die Flyer (2)- Sektionen untereinander zu verbinden, durch einen Verbindungsriemen (9) für die Flyer (2)-Gruppe am Ende der einen Sektion (1) gebildet ist, wobei gegebenenfalls eine Spanneinrichtung (14) zwischen geschaltet ist.

5. Antriebseinrichtung nach Anspruch 2, **dadurch gekennzeichnet, dass** die Synchronisiereinrichtung (11) gebildet ist durch eine longitudinale Verbindungswelle (15), welche die Achsen der Antriebsmotoren (5) für jede der Flyer (2)-Sektionen (1) miteinander verbindet und durch einen Verbindungsriemen (16) für die Spulen (4) -Sektionen (3).

6. Antriebseinrichtung nach Anspruch 5, **dadurch gekennzeichnet, dass** die Spulen (4)-Sektionen (3) mittels eines Verbindungsriemens (10) der Spulengruppe (4) miteinander verbunden sind, die am Ende einer Sektion (3) liegt, wobei gegebenenfalls eine Spanneinrichtung zwischengeschaltet ist.

7. Antriebseinrichtung nach Anspruch 2, **dadurch gekennzeichnet, dass** die Synchronisiereinrichtung (1) durch zwei Riemen (17 und 18) gebildet ist, welche die Flyer (2)-Sektionen (1) und die Spulen (4)-Sektionen (3) untereinander verbinden.

8. Antriebseinrichtung nach Anspruch 2, **dadurch gekennzeichnet, dass** die Flyer (2)-Sektionen (1) bzw. die spulen (4)-Sektionen (3) untereinander durch jeweils einen Verbindungsriemen (9 oder 10) der Flyer (2)-Gruppe oder der Spulen (4)-Gruppe am Ende der einen Sektion (1 oder 3) miteinander verbunden sind, wobei gegebenenfalls eine spanneinrichtung zwischengeschaltet ist, wobei die Verbindungariemen (9 und 10) die Synchronisiereinrichtung (11) bilden.

9. Antriebseinrichtung nach Anspruch 2, **dadurch gekennzeichnet, dass** die Synchronisiereinrichtung (11) in Form longitudinaler Verbindungswellen (19 und 20) ausgebildet ist, die jeweils die Achsen der Motoren (5 und 6) zum Antreiben der Flyer (2)-Sektionen (1) und der Spulen (4)-Sektionen (3) verbinden.

10. Antriebseinrichtung nach Anspruch 2, **dadurch gekennzeichnet, dass** die Synchronisiereinrichtung (11) durch longitudinale Verbindungswellen (21 und 22) gebildet ist, die zwischen Winkelgetrieben angeordnet sind, die mit den Achsen der entsprechenden Motoren (5 und 6) zusammenarbeiten, welche die Flyer (2)-Sektionen (1) bzw. die Spulen (4)-Sektionen (3) antreiben.

11. Antriebseinrichtung nach Anspruch 1 dadruch **gekennzeichnet,** dass die Synchronisiereinrichtung (11) als elektronische Einrichtung ausgebildet ist, welche

## Claims

1. Control device for flyers and bobbins, in particular for a roving frame for long fibres, have sections (1) of pinions (2) for controlling flyers, known as sections (1) of flyers (2), and sections (3) of pinions (4) for controlling bobbins, known as sections (3) of bobbins (4), these sections being connected to a control device, each section (1) of flyers (2) and each section (3) of bobbins (4) being provided with an individual drive means (5, 6 respectively) in the form of individual motors, **characterised in that** the flyers (2) and the bobbins (4) of each group are at least three in number and are connected to one another by means of respective belts (9 and 10) and that each individual motor (5 or 6) drives, via two drive belts (7, 8 respectively), two adjacent groups of flyers (2) or respectively of bobbins (4) which are not connected to one another by their respective linking belts (9 and 10).

2. Control device as claimed in Claim 1, **characterised in that** it is provided with a device (11) for mechanical and/or electronic synchronisation of the speeds of rotation of the flyers (2) and of the bobbins (4) of each section (1 and 3).

3. Control device as claimed in Claim 2, **characterised in that** the synchronising device consists of a belt (12) linking sections (1) of flyers (2) to one another and by a longitudinal connecting shaft (13) linking the ends of the axles of the motors (6) for driving each section (3) of bobbins (4).

4. Control device as claimed in Claim 3, **characterised in that** the part of the synchronising device (11) which relates to the linking of the sections (1) of flyers (2) to one another consists of the belt (9) linking the end group of flyers (2) of a section (1), possibly with a tensioner (14) interposed.

5. Control device as claimed in Claim 2, **characterised in that** the synchronising device (11) consists of a longitudinal shaft (15) linking the axles of the motors (5) for driving each section (1) of flyers (2) and by a belt (16) linking the sections (3) of bobbins (4).

6. Control device as claimed in Claim 5, **characterised in that** the sections (3) of bobbins (4) are connected to one another by means of the belt (10) linking the end group of bobbins (4) of a section (3), possibly with a tensioner interposed.

7. Control device as claimed in Claim 2, **characterised in that** the synchronising device (11) consists of two belts (17 and 18) respectively linking the sections (1) of flyers (2) and the sections (3) of bobbins (4) to one another.

8. Control device as claimed in Claim 2, **characterised in that** the sections (1) of flyers (2) and respectively the sections (3) of bobbins (4) are connected to one another by means of the respective belt (9 or 10) linking the end group of flyers (2) or of bobbins of a section (1 or 3), possible with a tensioner interposed, the said linking belts (9 and 10) forming the synchronising device.

9. Control device as claimed in Claim 2, **characterised in that** the synchronising device (11) is in the form of longitudinal linking shafts (19 and 20) respectively linking the axles of the motors (5 and 6) for driving the sections (1 and 3) of flyers (2) and of bobbins (4).

10. Control device as claimed in Claim 2, **characterised in that** the synchronising device (11) consists of longitudinal linking shafts (21 and 22) disposed between the bevel gears cooperating with the axles of the respective motors (5 and 6) for driving sections (1 and 3) of flyers (2) and of bobbins (4).

11. Control device as claimed in Claim 2, **characterised in that** the synchronising device (11) is in the form of an electronic device consisting of a control unit (23) and of electronic speed controllers (24) servo-driven by the said control unit and each assigned to one or to several motors (5, 6 respectively) for driving sections (1, 3 respectively) of flyers (2) and of bobbins (4).
